# EUROPÄISCHE PATENTSCHRIFT

(11) **EP 2 344 831 B1**
(45) Veröffentlichungstag und Bekanntmachung des Hinweises auf die Patenterteilung: **12.08.2015**
(21) Anmeldenummer: 09737351.8
(22) Anmeldetag: 13.10.2009
(51) Int. Cl.: F41A 25/06, F41F 1/06, F41A 1/08, F42B 39/24

(54) **WAFFE MIT RÜCKLAUF UND EINER DIESEN DÄMPFENDEN BREMSEINRICHTUNG**
WEAPON WITH RECOIL AND A BRAKING DEVICE, DAMPING THIS RECOIL
ARME À RECUL MUNIE D'UN DISPOSITIF DE FREINAGE AMORTISSANT CE RECUL

(30) Priorität: 06.11.2008 DE 102008056108
(43) Veröffentlichungstag der Anmeldung: 20.07.2011
(73) Patentinhaber: Rheinmetall Waffe Munition GmbH, 29345 Unterlüss (DE)
(72) Erfinder: KOHNEN, Norbert, 41751 Viersen (DE)
(74) Vertreter: Dietrich, Barbara
(86) Internationale Anmeldenummer: PCT/EP2009/007330
(87) Internationale Veröffentlichungsnummer: WO 2010/051898

(56) Entgegenhaltungen:
- EP-A1- 0 429 320
- EP-A2- 0 965 814
- DE-A1-102006 029 330
- GB-A- 2 325 509
- US-A- 5 491 917
- US-B1- 6 286 408

## Beschreibung

Die Erfindung betrifft ein Waffensystem zum Verschießen von Munition bestehend aus einer Waffe mit einem Waffenrohr mit Rücklauf und einer den Rohrrücklauf dämpfenden Bremseinrichtung und aus einer verpackten oder patronierten munition.

Insbesondere großkalibrige Geschütze besitzen als Bremseinrichtung zur Dämpfung des Rohrrücklaufes in der Regel heckseitig hydraulische Bremssysteme, die relativ platz- und kostenaufwendig aufgebaut sind. Ein derartiges hydropneumatisches Brems- und Vorholsystem für Rücklaufgeschütze beschreibt beispielsweise die DE 10 2006 014 155 A1.

Sollen Geschütze möglichst einfach aufgebaut sein, wie dieses bei Mörsern bzw. Granatwerfern etc. der Fall ist, wird üblicherweise eine starre Rohrlagerung bevorzugt, bei welcher die beim Schuss auftretenden Kräfte über eine starre Bodenplatte nach unten auf den Boden übertragen werden (DE 197 13 192 C2). Allerdings können insbesondere Kleinflugzeuge, Helikopter oder Leichtfahrzeuge aufgrund der großen Gasrückstosskräfte beim Schuss mit derartigen Mörsern nicht bestückt werden.

Aus der US 5,491,917 A, welche einen Ausgangspunkt für die unabhängigen Ansprüche bildet, ist ein Waffensystem bekannt, das mit einer Dämpfungseinrichtung ausgerüstet ist. Dabei handelt es sich um Waffensysteme zum Abschuss von der Schulter bzw. Artillerie oder leichte Waffen. Die Dämpfungseinrichtung ist aus metallischen Hohlkugeln oder vorgeknickten Waben aufgebaut. Beim Abschuss eines Projektils wird eine Eingangsbelastung auf das Abschussrohr erzeugt. Da das Abschussrohr an der Dämpfungseinrichtung anliegt und ein Riegel den Rückstoß der Dämpfungsvorrichtung nach hinten unterbindet, verformt sich diese fortschreitend. Dadurch wird die Eingangsbelastung verringert. Wird dann der Riegel weg verlagert, gibt dieser die Dämpfungsvorrichtung frei.

Die EP 0 965 814 A betrifft ein Werfersystem zum Abschuss von mehreren Projektilen aus nebeneinander angeordneten Waffen- bzw. Abschussrohren. Jedes Abschussrohr weist am unteren Ende ein Rückstoßsystem auf, das aus einen zusammenschiebbaren Schaumstoff besteht und wiederverwendbar ist.

Mit der EP 0 429 320 A wird ein Waffensystem vorrangig zum Abschuss von Projektilen von der Schulter publiziert. Vorgeschlagen wird eine verformbare Dämpfungseinrichtung, die Hohlkugeln aus Aluminium, Stahl, Kunststoffmaterial oder Verbundmaterial umfasst.

Der Erfindung liegt die Aufgabe zugrunde, ein waffensystem anzugeben, welche trotz der Verwendung eines Waffenrohres mit Rücklauf und einer den Rohrrücklauf dämpfenden Bremseinrichtung relativ einfach und kompakt aufgebaut ist.

Diese Aufgabe wird erfindungsgemäß durch die Merkmale des Anspruchs 1, 2 oder 3 gelöst. Weitere, besonders vorteilhafte Ausgestaltungen der Erfindung offenbaren die Unteransprüche.

Die Erfindung beruht im Wesentlichen auf dem Gedanken, als Bremseinrichtung zum Abbau der Rücklaufenergie nicht eine hydraulische Bremse zu verwenden, sondern einen plastisch verformbaren Absorptionskörper, einer Art Bauteil zur Energieabsorption. Der Absorptionskörper kann beispielsweise aus einem Metallschaum (z.B. Aluminium- oder Stahlschaum) oder aus einer Wabenstruktur auch aus Metallblechen bestehen. Damit der Absorptionskörper bei jedem neuen Laden der Waffe zur Verfügung steht, hat es sich als vorteilhaft erwiesen, wenn es sich bei dem Absorptionskörper um einen Teil der Verpackung, die gesamte Verpackung der jeweils zu verschießenden Munition oder ein der Verpackung beigefügtes separates Teil handelt. Bei einer Waffe zum Verschießen patronierter Munition kann es sich bei dem Absorptionskörper aber auch um die Patronenhülse der Munition handeln.

Bei einer besonders vorteilhaften Ausführungsform der Erfindung handelt es sich bei der Waffe um einen Mörser, welcher eine Rohrführung aufweist, die heckseitig eine oben und/oder seitlich offene Kammer besitzt, in welche der Absorptionskörper einlegbar und weicher der Absorptionskörper auch wieder entnehmbar ist.

Weitere Einzelheiten und Vorteile der Erfindung ergeben sich aus den folgenden, anhand von Figuren erläuterten Ausführungsbeispielen Es zeigen:
- Fig. 1: die perspektivische Ansicht eines erfindungsgemäßen Mörsers;
- Fig. 2: einen Längsschnitt durch den in Fig. 1 dargestellten Mörser mit einer geladenen Granate kurz vor deren Zündung;
- Fig. 3: eine Fig. 2 entsprechende Darstellung nach Abfeuerung der Granate sowie Verformung des Absorptionskörpers und
- Fig. 4: eine Granate in ihrer als Absorptionskörper verwendbaren Verpackung.

In den Fig. 1 bis 3 ist mit 1 ein Mörser zum Verschießen von Granaten 2 bezeichnet. Der Mörser 1 umfasst ein Waffenrohr 3, welches in einer Rohrführung 4 axial verschiebbar gelagert ist und von einer Vorholfeder 5, die sich einerseits am Waffenrohr 3, hier beispielsweise an der Mündung 6, und andererseits an der Rohrführung 4 abstützt, in einer Ausgangsstellung gehalten wird (Fig. 1 und 2). Am heckseitigen Ende des Waffenrohres 3 ist ein Verschluss 7 mit einer entsprechenden Schlageinrichtung (nicht dargestellt) zur Zündung der Granate 2 angeordnet.

Die Rohrführung 4 erstreckt sich bis zu einem Widerlager, welches im Wesentlichen eine Kugelpfanne 8 und eine Bodenplatte 9 umfasst, und kann zum Höhen- und Seitenrichten des Waffenrohres mittels einer Richtanlage 10 automatisch oder manuell positioniert werden.

Außerdem weist die Rohrführung 4 heckseitig eine oberseitig offene Kammer 11 zur Aufnahme einer austauschbaren, den Rohrrücklauf dämpfenden Bremseinrichtung 12 auf. Bei dieser Bremseinrichtung 12 handelt es sich erfindungsgemäß um einen plastisch verformbaren Absorptionskörper, beispielsweise aus einem Metallschaum.

Bei dem in den Fig.1 bis 3 dargestellten Ausführungsbeispiel handelt es sich bei dem Absorptionskörper 12 um die Verpackung der zu verschießenden Granate 2.

Fig. 4 zeigt eine entsprechende Verpackung 12 mit darin befindlicher Granate 2. Die Verpackung 12 besteht im Wesentlichen aus einer Metallschaum-Hülse 13 sowie einem an die Länge der Granate 2 angepassten Metallschaum-Deckel 14.

Zum Verschießen einer Granate 2 wird zunächst die Granate 2 der Verpackung 12 entnommen. Dann wird die gesamte Verpackung 12 in die Kammer 11 der Rohrführung 4 eingelegt, wobei Zentrierelemente 15, 16 in entsprechende Ausnehmungen 17, 18 der Stirnseiten der Verpackung 12 eingreifen.

Anschließend wird die Granate 2 von der Mündung 6 des Waffenrohres 3 aus in das Waffenrohr 3 eingeführt und gleitet zum verschlussseitigen Ende des Waffenrohres 3 (Fig. 2).

Sobald der Zünder der Granate 2 gegen die Schlageinrichtung des Verschlusses 7 stößt, zündet die Treibladung der Granate 2 und diese wird durch die Treibladungsgase zur Mündung 6 des Waffenrohres 3 hin beschleunigt.

Durch die Rückstosskräfte wird das Waffenrohr 3 gleichzeitig in Richtung auf das Widerlager gedrückt, so dass einerseits die Vorholfeder 5 gespannt und andererseits der Absorptionskörper 12 plastisch (und damit irreversibel) verformt wird (Fig. 3).

Nachdem die Granate 2 das Waffenrohr 3 verlassen hat und der Rohrrücklauf beendet ist, drückt die Vorholfeder 5 das Waffenrohr 3 wieder in seine Ausgangsposition, und der plastisch verformte Absorptionskörper 12 kann der Kammer 11 manuell entnommen oder gegebenenfalls mittels einer Auswurfeinrichtung ausgeworfen werden.

### Bezugszeichenliste

- 1: Waffe, Mörser
- 2: Granate, Munition
- 3: Waffenrohr
- 4: Rohrführung
- 5: Vorholfeder
- 6: Mündung
- 7: Verschluss
- 8: Kugelpfanne
- 9: Bodenplatte
- 10: Richtanlage
- 11: Kammer
- 12: Bremseinrichtung, Absorptionskörper, Verpackung
- 13: Metallschaum-Hülse
- 14: Metallschaum-Deckel
- 15,16: Zentrierelemente
- 17,18: Ausnehmungen

## Patentansprüche

1. Waffensystem zum Verschießen von Munition (2)
bestehend aus
- einer Waffe (1) mit einem Waffenrohr (3) mit Rücklauf und einer den Rohrrücklauf dämpfenden Bremseinrichtung (12), wobei es sich bei der Bremseinrichtung (12) um einen plastisch verformbaren Absorptionskörper (12) handelt
und aus
- einer verpackten Munition (2),
**dadurch gekennzeichnet, dass**
- die Waffe (1) weiter eine Vorholfeder (5) aufweist
und
- es sich bei dem Absorptionskörper (12) um
- einen Teil der Verpackung (13,14),
oder
- die gesamte Verpackung (13, 14) der jeweils zu verschießenden Munition (2) handelt.

2. Waffensystem zum Verschießen von Munition (2)
bestehend aus
- einer Waffe (1) mit einem Waffenrohr (3) mit Rücklauf und einer den Rohrrücklauf dämpfenden Bremseinrichtung (12), wobei es sich bei der Bremseinrichtung (12) um einen plastisch verformbaren Absorptionskörper (12) handelt
und aus
- einer verpackten Munition (2),
**dadurch gekennzeichnet, dass**
- die Waffe (1) weiter eine Vorholfeder (5) aufweist
und
- es sich bei dem Absorptionskörper (12) um ein der Verpackung der jeweils zu verschießenden Munition beigefügtes separates Teil handelt.

3. Waffensystem zum Verschießen von Munition (2)
bestehend aus
- einer Waffe(1) mit einem Waffenrohr (3) mit Rücklauf und einer den Rohrrücklauf dämpfenden Bremseinrichtung (12), wobei es sich bei der Bremseinrichtung (12) um einen plastisch verformbaren Absorptionskörper (12) handelt
und aus
- einer patronierten Munition (2),
**dadurch gekennzeichnet, dass**
- die Waffe (1) weiter eine Vorholfeder (5) aufweist
und
- es sich bei dem Absorptionskörper (12) um die Patronenhülse der jeweils zu verschießenden Munition (2) handelt.

4. Waffensystem nach einem der Ansprüche 1 bis 3, **dadurch gekennzeichnet, dass** der Absorptionskörper (12) aus einem Metallschaum besteht.

5. Waffensystem nach einem der Ansprüche 1 bis 3, **dadurch gekennzeichnet, dass** der Absorptionskörper (12) aus einer Wabenstruktur auch aus Metallblechen besteht.

6. Waffensystem nach einem der Ansprüche 1 bis 5, **dadurch gekennzeichnet, dass** die Waffe (1) in dem sich an das Waffenrohr (3) in seiner Ausgangsposition heckseitig anschließenden Bereich eine Kammer (11) zur austauschbaren Aufnahme des Absorptionskörpers (12) aufweist:

7. Waffensystem nach einem der Ansprüche 1 bis 6, **dadurch gekennzeichnet, dass** es sich bei der Waffe (1) um einen Mörser handelt, welcher eine Rohrführung (4) aufweist, die heckseitig eine oben und/oder seitlich offene Kammer (11) besitzt, in welche der Absorptionskörper (12) einlegbar und welcher der Absorptionskörper (12) auch wieder entnehmbar ist.

## Claims

1. Weapon system for firing ammunition (2), consisting of
- a weapon (1) having a weapon barrel (3) with recoil and having a braking device (12) which damps the barrel recoil, wherein, the braking device (12) is a plastically deformable absorption body (12),
and of
- a packaged ammunition (2),
**characterized in that**
- the weapon (1) also has a recoil spring (5)
and
- the absorption body (12) is
- a part of the packaging (13, 14),
or
- the entire packaging (13, 14) of the respective ammunition (2) to be fired.

2. Weapon system for firing ammunition (2), consisting of
- a weapon (1) having a weapon barrel (3) with recoil and having a braking device (12) which damps the barrel recoil, wherein, the braking device (12) is a plastically deformable absorption body (12),
and of
- a packaged ammunition (2),
**characterized in that**
- the weapon (1) also has a recoil spring (5)
and
- the absorption body (12) is a separate part which is attached to the packaging of the respective ammunition to be fired.

3. Weapon system for firing ammunition (2), consisting of
- a weapon (1) having a weapon barrel (3) with recoil and having a braking device (12) which damps the barrel recoil, wherein, the braking device (12) is a plastically deformable absorption body (12),
and of
- cartridged ammunition (2),
**characterized in that**
- the weapon (1) also has a recoil spring (5)
and
- the absorption body (12) is the cartridge case of the respective ammunition (2) to be fired.

4. Weapon system according to one of Claims 1 to 3, **characterized in that** the absorption body (12) consists of a metal foam.

5. Weapon system according to one of Claims 1 to 3, **characterized in that** the absorption body (12) consists of a honeycomb structure and of metal sheets.

6. Weapon system according to one of Claims 1 to 5, **characterized in that** the weapon (1) has a chamber (11), for replaceably accommodating the absorption body (12), in the area adjacent at the rear to the weapon barrel (3) in its initial position.

7. Weapon system according to one of Claims 1 to 6, **characterized in that** the weapon (1) is a mortar which has a barrel guide (4) which, at the rear, has a chamber (11) which is open at the top and/or at the side, and into which the absorption body (12) can be inserted, and from which the absorption body (12) can also be removed again.

## Revendications

1. Système d'armement destiné à tirer une munition (2), composé de
- une arme (1) munie d'un canon (3) avec recul et d'un dispositif de freinage (12) amortissant le recul du canon, le dispositif de freinage (12) étant un corps absorbant (12) déformable par plasticité,
et de
- une munition (2) conditionnée,
**caractérisé en ce que**
- l'arme (1) possède en outre un ressort récupérateur (5)
et
- le corps absorbant (12) est
- une partie du conditionnement (13, 14),
ou
- la totalité du conditionnement (13, 14) de la munition (2) respective à tirer.

2. Système d'armement destiné à tirer une munition (2), composé de
- une arme (1) munie d'un canon (3) avec recul et d'un dispositif de freinage (12) amortissant le recul du canon, le dispositif de freinage (12) étant un corps absorbant (12) déformable par plasticité,
et de
- une munition (2) conditionnée,
**caractérisé en ce que**
- l'arme (1) possède en outre un ressort récupérateur (5)
et
- le corps absorbant (12) est une pièce séparée jointe au conditionnement de la munition respective à tirer.

3. Système d'armement destiné à tirer une munition (2), composé de
- une arme (1) munie d'un canon (3) avec recul et d'un dispositif de freinage (12) amortissant le recul du canon, le dispositif de freinage (12) étant un corps absorbant (12) déformable par plasticité et de
- une munition (2) en cartouche,
**caractérisé en ce que**
- l'arme (1) possède en outre un ressort récupérateur (5)
et
- le corps absorbant (12) est la douille de cartouche de la munition (2) respective à tirer.

4. Système d'armement selon l'une des revendications 1 à 3, **caractérisé en ce que** le corps absorbant (12) se compose d'une mousse métallique.

5. Système d'armement selon l'une des revendications 1 à 3, **caractérisé en ce que** le corps absorbant (12) se compose d'une structure alvéolaire également en tôles métalliques.

6. Système d'armement selon l'une des revendications 1 à 5, **caractérisé en ce que** l'arme (1) possède dans la zone qui se raccorde au canon (3) du côté arrière dans sa position initiale une chambre (11) destinée à accueillir le corps absorbant (12) de manière interchangeable.

7. Système d'armement selon l'une des revendications 1 à 6, **caractérisé en ce que** l'arme (1) est un mortier qui possède un guide tubulaire (4), lequel possède du côté arrière une chambre (11) ouverte en haut et/ou latéralement, dans laquelle peut être introduit le corps absorbant (12) et de laquelle le corps absorbant (12) peut aussi de nouveau être retiré.
